# FASCICULE DE BREVET EUROPEEN

(11) **EP 0 006 377 B1**
(45) Date de publication et mention de la délivrance du brevet: **19.05.1982**
(21) Numéro de dépôt: 79400365.7
(22) Date de dépôt: 06.06.1979
(51) Int. Cl.: B05C 11/04, D21H 1/06, B65H 37/02, B31C 3/00

(54) **Dispositif d'encollage de matériaux en bandes**
Vorrichtung zum Beschichten von Bändern mit Leim
Device for applying glue to sheet material

(30) Priorité: 08.06.1978 FR 7817716
(43) Date de publication de la demande: 09.01.1980
(73) Titulaire: Sireix, Georges, F-68400 Riedisheim (FR)
(72) Inventeur: Sireix, Georges, F-68400 Riedisheim (FR)
(74) Mandataire: Aubertin, François

## Description

L'invention concerne un dispositif d'encollage de matériaux fibreux. cellulosiques, métalliques, plastiques ei autres présentant la forme de bandes destinées à la réalisation d'emballages tubulaires.

Les emballages tubulaires en carton, aluminium et autres sont constitués d'une pluralité de bandes en papier, aluminium et autres soumises à un enroulement hélicoïdal et rendues solidaires les unes des autres par collage.

On connaît déjà un dispositif d'encollage correspondant au préambule de la revendication 1 (DE 2.734.968). Le dispositif comporte une ossature métallique servant de bâti à des supports dont l'extrémité inférieure est solidaire du rebord supérieur d'un bassin. Le premier support comporte des rouleaux-freins dont le rôle est d'assurer aux bandes une certaine tension entre lesdits rouleaux-freins et la machine de formage des éléments tubulaires placés en aval du dispositif d'encollage. En aval de ce premier support, le dispositif d'encollage présente un second support incliné pourvu d'un nombre donné de rouleaux de guidage. Après ce second support, le dispositif comporte un troisième support incliné pourvu de racles amovibles disposées horizontalement selon une progression longitudinale donnée sur un support incliné par rapport à la verticale pour modifier l'épaisseur du film de colle et assurer un encollage des bandes par ruissellement de ladite colle.

Toutefois, on a constaté qu'il y avait un freinage secondaire des bandes entre le support comportant les rouleaux-freins et le support pourvu des racles. Par ailleurs, l'encollage n'était pas toujours correct et les différentes bandes se détachaient les unes des autres.

La présente invention a pour but d'apporter un remède à ces difficultés. L'invention, telle qu'elle est caractérisée dans les revendications, résout le problème consistant à annihiler le freinage secondaire et d'augmenter la liaison entre la colle en provenance de l'organe de déversement et les bandes.

Le dispositif selon l'invention pour l'encollage de matériaux fibreux, cellulosiques, métalliques, plastiques et autres présentant la forme de bandes destinées à la réalisation d'emballages tubulaires est constitué d'un bac, d'une pompe soutirant la colle liquide du bac, d'une ossature métallique servant de bâti, d'un premier support pourvu de rouleaux-freins, d'un second support pourvu de raclettes amovibles disposées horizontalement selon une progression longitudinale donnée. d'un troisième support pourvu de rouleaux de guidage. ces supports dudit bac en ménageant des intervalles entre eux, servent à supporter les bandes à encoller défilant au-dessus du bac, et d'un organe de déversement de la colle au-dessus du bac et situé en amont du support muni des raclettes et à l'aplomb du trajet suivi par les bandes, dans l'intervalle entre ce support à raclettes et le support qui le précède. le dispositif selon l'invention étant caractérisé par le fait que les positions des supports et de l'organe de déversement sont réglables les unes par rapport aux autres et par rapport au bàti pour permettre de modifier, d'une part. la longueur des brins des bandes entre les supports. depuis l'entrée jusqu'à la sortie du dispositif d encollage et, d'autre part. le point de contact de la colle avec les bandes en fonction de la colle et de la nature des matériaux en bandes.

Les avantages obtenus grâce à cette invention consistent essentiellement en ce que l'on peut modifier les caractéristiques de l'encollage en fonction, d'une part, de la nature des matériaux en bandes et, d'autre part. de la colle utilisée, cette modification des caractéristiques d'encollage étant obtenue soit par un déplacement de l'organe de déversement, soit par un déplacement et/ou une modification d'inclinaison des autres supports. Bien entendu, cette modification est également possible en combinant le déplacement de l'organe de déversement au déplacement et/ou de la modification des autres supports.

Dans ce qui suit, l'invention est exposée plus en détail à l'aide de dessins représentant seulement un mode d'exécution.
La figure 1 est une vue schématique de côté du dispositif d'encollage, conforme à l'invention. selon un premier mode de réalisation,
la figure 2 est une vue schématique de côté du dispositif d'encollage, conforme à l'invention, selon un second mode de réalisation.

On se réfère à la figure 1.

Le dispositif d'encollage 101 comporte un bac 102 dans lequel se trouve la colle liquide, celle-ci pouvant être chauffée ou non par un bain-marie. Par un moyen de prélèvement tel que pompe 103, on soutire la colle liquide du bac 102 pour la diriger vers un organe de déversement 104 situé à la partie supérieure 105 dudit dispositif.

On pourvoit le bac 102 d'une ossature métallique 106 servant de bâti à différents éléments assurant, d'une part, l'acheminement des bandes de papier, d'aluminium et autres matériaux analogues en bandes et, d'autre part, l'encollage de celles-ci. A l'entrée 107 dudit dispositif 101 se trouve un support 108 incliné par rapport à la verticale. Sur ce support 108 sont fixés des rouleaux horizontaux 109, 110, 111 de faible diamètre et faiblement espacés les uns des autres. Le nombre de ces rouleaux 109. 110, 111 est quelconque. Toutefois, l'extrémité avant de ces rouleaux horizontaux 109. 110. 111 s'éloigne de plus en plus de la face avant du support 108 au fur et à mesure que l'on descend le long dudit support 108. De ce fait, les différentes bandes 113 en provenance d'un dévidoir, non représenté, ne sont pas superposées mais sont désaxées les unes par rapport aux autres. Toutefois, ce désaxement est de telle sorte qu'il y a chevauchement par rapport au plan vertical de l'extrémité avant de la bande supérieure et de l'extrémité arrière de la bande inférieure.

On dispose à proximité de ce support 108 un second support 115. Sur ce support 115 est réparti un nombre égal aux rouleaux horizontaux 109, 110, 111, de rouleaux-freins 118, 119, 120. L'entr'axe de ces rouleaux-freins 118, 119, 120 étant supérieur à l'entr'axe des rouleaux horizon- teaux 109, 110, 111, on confère aux bandes une certaine inclinaison vers le bas. Le rôle de ces rouleaux-freins 118, 119, 120 est d'assurer aux bandes une certaine tension entre lesdits rouleaux-freins 118, 119, 120 et la machine de formage des éléments tubulaires placés en aval du dispositif de collage 101. Comme pour les rouleaux horizontaux 109, 110, 111, l'extrémité avant de ces rouleaux-freins 118, 119, 120 s'éloigne de plus en plus de la face avant du support 115 pour maintenir aux bandes 113 leur position particulière.

En aval de ce second support 115, le dispositif d'encollage 101 présente un troisième support incliné 125 pourvu d'une pluralité de raclettes 126, 127, 128. Ces raclettes 126, 127, 128 ont pour but, d'une part, de répartir le film de colle sur les bandes 113, et, d'autre part, de racler le surplus de colle de cesdites bandes 113, tout en laissant passer une certaine épaisseur de colle.

Après le passage à travers ces raclettes 126, 127, 128, les bandes 113 s'enroulent partiellement autour d'un rouleau de guidage 129, 130, 131 maintenu par un support incliné 132.

Le parcours des bandes 113, en provenance du dévidoir, est le suivant : elles passent sur les rouleaux horizontaux 109, 110, 111, puis à travers les rouleaux-freins 118, 119, 120, puis à travers les raclettes 126. 127, 128 et, finalement sur les rouleaux de guidage 129, 130, 131 pour être dirigées vers la machine de formage des emballages tubulaires.

La colle, en provenance de l'organe de déversement 104 situé entre la colonne des rouleaux-freins 118, 119, 120 et la colonne des raclettes 126, 127, 128, forme en amont de ces raclettes 126, 127, 128 un certain bourrelet et s'écoule par ruissellement de la bande supérieure sur la bande inférieure pour finalement se déverser dans le bac 102 où elle sera reprise par la pompe 103 pour un nouvel écoulement.

Le dispositif d'encollage 101, comportant le bac 102 dans lequel est pompée la colle liquide, est pourvu de moyens permettant de modifier les caractéristiques d'encollage.

Un premier moyen consiste en des éléments permettant la translation de l'organe de déversement de la colle 104 selon la flèche F₁. De ce fait, on modifie la durée de pénétration de la colle entre le moment de son contact avec le matériau en bande et le moment de sa répartition par l'intermédiaire des raclettes 126, 127, 128 montées sur le support 125.

Un second moyen consiste en un support 115 pourvu des rouleaux-freins 118, 119, 120 pouvant pivoter autour d'un axe d'articulation 150 selon la flèche F₂. Par suite de la modification de l'inclinaison du support 115, on modifie l'angle entre le brin en amont 151 et le brin en aval 152 des bandes 113 par rapport au support 115. Sur la figure 1, une première position du support 115 a été représentée en trait fort alors que la seconde position modifiée de ce support 115 est représentée en traits mixtes. Il apparaît nettement, sur la figure. la modification angulaire des brins en amont et en aval dudit support 115 et, de ce fait. la modification de la longueur de la bande 113 située entre le support 108 et le support 115.

Un troisième moyen consiste en un support 125 pourvu des raclettes 126, 127, 128 pouvant pivoter autour d'un axe d'articulation 153 selon la flèche F₃. Cette modification de l'inclinaison du support 125 provoque non seulement la modification de l'angle entre le brin en amont 152 et le brin en -aval 154 des bandes 113 par rapport au support 125 mais également une modification de la position angulaire, des raclettes 126, 127, 128. De ce fait, on obtient non seulement une modification de la durée de pénétration de la colle dans la bande par suite de la modification de la longueur de la bande 152 située entre le support 115 et le support 125 mais également une modification de l'épaisseur du film de colle. On a représenté dans la figure 1 en trait fort la première position du support 125 et en traits mixtes la seconde position modifiée de ce même support 125.

Finalement, la modification de l'angle d'inclinaison du support 125 permet un réglage angulaire de l'ensemble des raclettes 126, 127, 128 alors que dans le dispositif connu, le réglage angulaire était réalisé individuellement pour chaque racle, ce qui nécessitait un certain laps de temps qui réduisant d'autant le fonctionnement en continu du dispositif d'encollage pouvant entraîner des incidents de fonctionnement du dispositif de formage des emballages tubulaires.

De même, on prévoit un support 132 pourvu de rouleaux de guidage 129, 130. 131 pivotant autour d'un axe d'articulation 155 selon la flèche F₄ et permettant de modifier l'angle entre le brin en amont 154 et le brin en aval 156 des bandes 113 par rapport au support 132. On a représenté. en traits forts, les positions, avant modification de l'inclinaison du support 132 de ce dernier et des brins 154 et 156 et, en traits mixtes, leurs positions respectives après modification de l'inclinaison du support 132.

On se réfère à la figure 2.

Contrairement à une modification angulaire des différents supports, on prévoit une translation de ces supports 215, 225 et 232 selon les flèches F₅, F₆ et F₇ par tout moyen approprié. Pour chaque support 215, 225 et 232, on a représenté, en trait fort, une position première et, en traits mixtes, une position seconde. De même, on a représenté, en trait fort, le trajet de la bande lorsque les supports 215, 225 et 232 occupent une position première et, en traits mixtes, le trajet de cette bande lorsque les supports 215. 225 et 232 occupent une position seconde.

## Revendications

1. Dispositif d'encollage de matériaux fibreux. cellulosiques, métalliques, plastiques et autres présentant la forme de bandes destinées à la réalisation d'emballage< tubulaires constitué d'un bac (102), d'une pompe (103) soutirant la colle liquide du bac, d'une ossature métallique (106) servant de bâti, d'un premier support (115, 215) pourvu de rouleaux-freins (118, 119, 120), d'un second support (125, 225) pourvu de raclettes amovibles (126, 127, 128) disposées horizontalement selon une progression longitudinale donnée, d'un troisième support (132, 232) pourvu de rouleaux de guidage (129, 130, 131), ces supports (115, 215); (125, 225) ; (132, 232) se succédant en ligne au-dessus dudit bac en ménageant des intervalles entre eux, servent à supporter les bandes à encoller (113) défilant au-dessus du bac (102), et d'un organe de déversement (104) de la colle au-dessus du bac (102) et situé en amont du support (125. 225) muni des raclettes (126, 127. 128) et à l'aplomb du trajet suivi par les bandes (113), dans l'intervalle entre ce support à raclettes (125, 225) et le support (115, 215) qui le précède caractérisé par le fait que les positions des supports (115, 215) : (125. 225) ; (132. 232) et de l'organe de déversement (104) sont réglables les unes par rapport aux autres et par rapport au bâti (106) pour permettre de modifier, d'une part, la longueur des brins (151, 152, 154, 156) des bandes (113) entre les supports depuis l'entrée (107) jusqu'à la sortie du dispositif d'encollage (101) et, d'autre part, le point de contact de la colle avec les bandes (113) en fonction de la colle et de la nature des matériaux en bandes.

2. Dispositif selon la revendication 1 caractérisé en ce que les supports (115, 125, 132) sont montés pivotant autour d'un axe d'articulation (150. 153, 155), ces supports étant pourvus respectivement de rouleaux-freins (118. 119, 120), de racles (126, 127, 128) et de rouleaux de guidage (129, 130. 131).

3. Dispositif selon la revendication 1 caractérisé en ce que les supports (215, 225, 232) sont déplaçables par translation le long du trajet suivi par les bandes.

4. Dispositif selon la revendication 1 caractérisé en ce que l'organe de déversement de la colle (104) est déplaçable par translation à l'aplomb du trajet suivi par les bandes.

## Claims

1. A device for gluing fibrous, cellulosic, metallic and plastic materials and like having the form of strips adapted to the realization of tubular packings, comprised of a tank (102), a pump (103) drawing off the liquid glue from the tank, a metallic frame (106) serving as structure, a first support (115. 215) provided with brakerollers (118, 119, 120), a second support (125, 225) provided with removable scrapers (126. 127, 128) horizontally disposed according to a given longitudinal progression, a third support (132. 232) provided with guiding rollers (129. 130. 131). said supports (115. 215) ; (125. 225) ; (132. 232) following one another in line above the said tank. while providing intervals between them. being useful for supporting the strips to be glued (113) moving above the tank (102), and a means (104) for discharging the glue above the tank (102) and situated above the support (125. 225) provided with scrapers (126, 127. 128) and perpendicularly to the path followed by the strips (113), in the interval between the said scraper support (125. 225) and the support (115. 215) preceding it. characterized in that the positions of the supports (115, 215); (125, 225) : (132. 232) and the discharge means (104) are adjustable relatively one another and with regard to the structure (106) for following to modify, on the one hand. the length of the strands (151, 152, 154. 156) of the strips (113) between the supports, from entry (107) till exit of the gluing device (101) and. on the other hand, the point of contact of the glue with the strips (113) as a function of the glue and the nature of the materials in form of strips.

2. A device as claimed in claim 1, characterized in that the supports (115, 125, 132) are disposed for pivoting about an articulation axis (150, 153. 155), said supports being provided with brakerollers (118, 119, 120), scrapers (126, 127, 128) and guiding rollers (129, 130, 131) respectively.

3. A device as claimed in claim 1. characterized in that the supports (215, 225, 232) are movable by translation along the path followed by the strips.

4. A device as claimed in claim 1. characterized in that the glue discharge means (104) is movable by translation perpendicularly to the path followed by the strips.

## Patentansprüche

1. Gummiervorrichtung für Faser-. Zellulose-. Metall-, Kunststoff- und sonstiges Material in Streifenform für die Herstellung röhrenförmiger Verpackungen, bestehend aus einem Behälter (102), einer Pumpe (103) zum Abziehen des flüssigen Leims aus dem Behälter, einem Metallgerüst (106) als Untersatz, einer ersten Halterung (115. 215) mit Bremsrollen (118.119.120) einer zweiten Halterung (125, 225) mit auswechselbaren Schabern (126, 127, 128), die waagerecht nach einer vorgegebenen longitudinalen Abstufung angeordnet sind, einer dritten Halterung (132. 232) mit Führungsrollen (129, 130, 131), wobei diese Halterungen (115, 215) : (125, 225) : (132. 232) : in einer Reihe aufeinanderfolgend mit Zwischenabständen über dem vorerwähnten Behälter angebracht sind um die zu gimmierenden Streifen (113) beim Durchgang über dem Behälter (102) zu halten, und einem Leimausflussteil (104) über dem Behälter (102) und oberhalb der Halterung (125, 225) mit den Schabern (126. 127. 128) und lotrecht zum Durchgangsweg der Streifen (113), im Zwischenraum, der sich zwischen dieser Schaberhalterung (125, 225) und der vorhergehenden Halterung (115, 215) befindet, dadurch gekennzeichnet, dass die Halterungen (115, 215); (125, 225) ; (132, 232) und das Ausflussteil (104) im Verhältnis zueinander und im Verhältnis zum Untersatz (106) verstellbar sind um, einerseits, die Länge der Stränge (151, 152, 154, 156) der Streifen (113) zwischen den Halterungen ab Eingang (107) bis zum Ausgang der Gummiervorrichtung (101) und, andererseits, den Berührungspunkt des Leims mit den Streifen (113) in Abhängigkeit zum Leim und zur Art der Streifenmaterialien verändern zu können.

2. Vorrichtung gemäss Anspruch 1, dadurch gekennzeichnet, dass die Halterungen (115, 125, 132) drehbar um eine schwenkbare Achse (150. 153, 155) aufgebaut sind, wobei diese Halterungen, respektive, mit Bremsrollen (118, 119, 120), mit Schabern (126, 127, 128) und mit Führungsrollen (129, 130, 131) versehen sind.

3. Vorrichtung gemäss Anspruch 1, dadurch gekennzeichnet, dass die Halterungen (215, 225. 232) sich entlang dem Verlauf der Streifen verschieben lassen.

4. Vorrichtung gemäss Anspruch 1, dadurch gekennzeichnet, dass das Leimausflussteil (104) sich lotrecht zum Verlauf der Streifen verschieben lässt.
